# EUROPÄISCHE PATENTSCHRIFT

(11) **EP 1 836 690 B1**
(45) Veröffentlichungstag und Bekanntmachung des Hinweises auf die Patenterteilung: **20.08.2008**
(21) Anmeldenummer: 05755957.7
(22) Anmeldetag: 21.06.2005
(51) Int. Cl.: G08B 13/12

(54) **VERFAHREN ZUR SICHERUNG UND ÜBERWACHUNG VON BEHÄLTERN UND BEHÄLTER MIT SICHERUNGS- UND ÜBERWACHUNGSMITTELN**
METHOD FOR THE SECURING AND MONITORING OF CONTAINERS AND CONTAINER WITH SECURING AND MONITORING MEANS
PROCEDE POUR PROTEGER ET SURVEILLER DES CONTENANTS ET CONTENANT POURVU DE MOYENS DE PROTECTION ET DE SURVEILLANCE

(30) Priorität: 06.01.2005 DE 102005001118
(43) Veröffentlichungstag der Anmeldung: 26.09.2007
(73) Patentinhaber: Deutsche Post AG, 53113 Bonn (DE)
(72) Erfinder: PIEPER, Norbert, 56077 Koblenz (DE); HENSS, Rainer, 63674 Altenstadt (DE); SCHMIDT, Michael, 53578 Windhagen (DE)
(74) Vertreter: Jostarndt, Hans-Dieter
(86) Internationale Anmeldenummer: PCT/EP2005/006680
(87) Internationale Veröffentlichungsnummer: WO 2006/072268

(56) Entgegenhaltungen:
- US-A1- 2004 189 466
- US-B1- 6 556 138
- US-B1- 6 826 514

## Beschreibung

Die Erfindung betrifft ein Verfahren zur Überwachung eines Behälters zur Aufnahme von Gütern, bei dem eine oder mehrere Flächen des Behälters mit einem elektrisch leitfähigen Material versehen werden, wobei das Material als Sensormittel zur Feststellung von Zustandsveränderungen der physikalischen Beschaffenheit des Behältermaterials dient und eine Datenverarbeitungseinheit am Behälter diese Zustandsinformationen von dem Sensormittel erhält.

Die Erfindung betrifft ferner einen Behälter zur Aufnahme von Gütern und zur Durchführung des erfindungsgemäßen Verfahrens.

Im Bereich der Beförderung von Gütern innerhalb von Logistiksystemen besteht der Bedarf nach einer ausreichenden Sicherung der Transportbehälter und damit der darin befindlichen Güter gegen Beschädigungen, Diebstahl oder sonstige unerwünschte Einflüsse. Um dazu keine aufwändig gesicherten und schweren Behälter einsetzen zu müssen, wird üblicherweise eine Überwachung der Behälter auf dem Transportweg realisiert.

Beschädigungen der transportierten Güter können beispielsweise auftreten, wenn Güter nicht bei bestimmten Umgebungsbedingungen wie Temperatur, Luftzusammensetzung oder Luftfeuchtigkeit transportiert werden, so dass insbesondere Lebensmittel oder Medikamente nicht unter den geforderten optimalen Bedingungen befördert werden. Für den Betreiber eines Transport- und Logistiksystems ist es daher von Vorteil, wenn die Umgebungsbedingungen derartiger Güter in einem Behälter überwacht und protokolliert werden können. Die Überwachung ermöglicht gegebenenfalls die direkte Beeinflussung der Bedingungen der Transportbehälter.

Ein System zur Überwachung von Containern, bei welchem der Umgebungszustand in den Containern mit leicht verderblicher Ware wie Obst und Gemüse überwacht und gesteuert wird, ist beispielsweise aus der deutschen Offenlegungsschrift DE 195 34 948 A1 bekannt. Das System sieht Zustandsüberwachungsgeräte in den Containern vor, welche über eine Telefon-, Funk- oder Satellitenverbindung mit einer Überwachungszentrale in Verbindung stehen. Das offenbarte System ermöglicht ferner eine Diebstahlsicherung, bei welcher die Position eines Containers beispielsweise durch Satellitenortungsverfahren wie GPS erfasst wird. Weicht die Position von einer vorgebenen Sollposition ab, kann ein Alarm mit verschiedenen Folgeszenarien ausgelöst werden.

Insbesondere zum Zweck des Nachweises der Unversehrtheit eines Transportbehälters ist es ferner vorteilhaft, den Zustand eines Transportbehälters kontinuierlich zu erfassen und zu protokollieren. Im postalischen Versandbereich sind dazu Verpackungen wie Briefumschläge oder Pakete bekannt, deren Flächen vollständig oder teilweise mit mehreren leitfähigen Bändern beschichtet sind. Die europäische Patentanmeldung EP 1 122 698 A2 offenbart dazu beispielsweise eine Verpackung mit Mitteln zur Überprüfung der Unversehrtheit der Verpackung. Die Verpackung ist mit leitfähigen Bändern und einem Steuerungsmodul versehen, wobei eine Beschädigung der Verpackung den Stromkreis der Bänder unterbricht und dies als Beschädigung detektiert wird. Der Eintritt einer Beschädigung kann in einen Speicher geschrieben werden, wobei diese Information beispielsweise durch den Ort der Beschädigung an der Verpackung, das Datum, die Zeit und die Position der Verpackung innerhalb des Transportsystems ergänzt werden kann. Über eine Schnittstelle können diese Informationen ausgelesen und weiterverarbeitet werden.

Die internationale Patentanmeldung WO 2004/078787 A1 offenbart ebenfalls eine Verpackung, welche zur Feststellung von Beschädigungen mit einer leitfähigen Tinte überzogen ist. Neben dem Eintritt von physikalischen Beschädigungen des Verpackungsmaterials weist die Verpackung ferner einen Temperatursensor auf, welcher die Temperatur innerhalb der Verpackung misst. Der Temperaturwert wird gespeichert und kann zu einem späteren Zeitpunkt ebenfalls über eine Schnittstelle ausgelesen werden.

Auch US 2004/189466 zeigt ein Containerüberwandungsverfahren.

Insbesondere beim Transport von hochwertigen Gütern besteht die Gefahr der Entwendung der Güter aus den Transportbehältern, wobei die Güter auf dem Transportweg oder an verschiedenen Zwischenstationen aus den Behältern entwendet werden können. Für ein beauftragtes Transportunternehmen ist es daher erstrebenswert, einen Nachweis darüber führen zu können, dass ein Behälter mit Gütern innerhalb eines bestimmten Transportauftrages nicht geöffnet und gegebenfalls bestimmte Vorgaben eingehalten wurden. Tritt am Behälter ein unerwünschtes Ereignis ein, sollte dies zeitnah registriert werden.

Aufgabe der Erfindung ist es daher, einen Behälter zum Transport von Gütern bereitzustellen, welcher gegenüber bekannten Behältern eine verbesserte Überwachung des Transports der Güter ermöglicht.

Aufgabe der Erfindung ist es ferner, ein Verfahren zur Überwachung von Behältern mit Gütern bereitzustellen.

Erfindungsgemäß wird diese Aufgabe durch ein Verfahren mit den Merkmalen des unabhängigen Anspruches 1 gelöst. Vorteilhafte Weiterbildungen des Verfahrens ergeben sich aus den Unteransprüchen 2-17. Ein besonders bevorzugtes Ausführungsbeispiel des erfindungsgemäßen Verfahrens stellt das Verfahren gemäß den Ansprüchen 18-25 dar. Die Aufgabe wird ferner durch einen Behälter nach Anspruch 26 gelöst. Vorteilhafte Ausführungsformen des Behälters ergeben sich aus den Unteransprüchen 27-37, wobei die weiteren Ansprüche 38-42 ein besonders bevorzugtes Ausführungsbeispiel des erfindungsgemäßen Behälters betreffen.

Das erfindungsgemäße Verfahren zur Überwachung eines Behälters zur Aufnahme von Gütern sieht vor, dass eine oder mehrere Flächen des Behälters mit einem elektrisch leitfähigen Material versehen werden, wobei das Material als Sensormittel zur Feststellung von Zustandsveränderungen der physikalischen Beschaffenheit des Behältermaterials dient. Eine Datenverarbeitungseinheit am Behälter erhält diese Zustandsinformationen von dem Sensormittel. Das Verfahren zeichnet sich dadurch aus, dass durch ein Ortungsmittel in Verbindung mit dem Behälter die Position des Behälters bestimmt wird und die Position des Behälters den von dem Sensormittel erhaltenen Zustandsinformationen zugeordnet wird. Dabei kann die Position des Behälters durch ein Ortungsmittel direkt an dem Behälter oder an einem Transportmittel bestimmt werden, mit welchem der Behälter transportiert wird. Befindet sich das Ortungsmittel an einem zugehörigen Transportmittel, steht es vorzugsweise in Verbindung mit der Datenverarbeitungseinheit des Behälters.

Die Position des Behälters kann beispielsweise durch ein Ortungsmittel in Form eines GSM-Moduls, eines GPS-Moduls und/oder eines Peilsenders bestimmt werden. Die verschiedenen Ortungsmittel können dabei in Abhängigkeit von einer geforderten Genauigkeit der Positionsbestimmung eingesetzt werden, wobei sie wahlweise oder parallel eingesetzt werden können.

Das Verfahren sieht vor, dass die von den Sensormitteln erhaltenen Zustandsinformationen mit Sollwerten verglichen werden, wobei eine Abweichung von einem Sollwert als Alarm gewertet wird. Der Vergleich der Zustandsinformationen erfolgt vorzugsweise durch einen Vergleich der gemessenen elektrischen Eigenschaften der leitfähigen Schichten mit einem Sollwert der elektrischen Eigenschaften. Dabei kann vorgesehen sein, dass eine Abweichung der von dem Sensormittel erfassten physikalischen Beschaffenheit des Behältermaterials von einem Sollwert nicht als Alarm gewertet wird, falls der Abweichung eine Position des Behälters zugeordnet ist, welche als Position zum erlaubten Öffnen eines Behälters in der Datenverarbeitungseinheit hinterlegt ist.

In einem besonders bevorzugten Ausführungsbeispiel der Erfindung werden die vom Sensormittel erhaltenen Zustandsinformationen einem Kommunikationsmodul an dem Behälter übermittelt, und das Kommunikationsmodul übermittelt die Zustandsinformationen einem Nachrichtenempfangsgerät. Bei dem Kommunikationsmodul handelt es sich vorzugsweise um ein GSM-Modul. Die Übermittlung der Zustandsinformationen von dem Kommunikationsmodul an das Nachrichtenempfangsgerät kann auf dem Transportweg oder nach der Ankunft des Behälters am Zielort stattfinden. Vorzugsweise findet die Übermittlung der Zustandsinformationen auf dem Transportweg nur statt, falls ein Vergleich innerhalb der Datenverarbeitungseinheit ergibt, dass eine Abweichung der von den Sensormitteln erfassten Zustandsinformationen von Sollwerten als Alarm gewertet wird.

Die Bestimmung der Position des Behälters und die Zuordnung der Position zu den von dem Sensormittel erhaltenen Zustandsinformationen erfolgt vorzugsweise in der Datenverarbeitungseinheit des Behälters, sie kann jedoch auch in dem Nachrichtenempfangsgerät bzw. in der Überwachungszentrale durchgeführt werden.

In einem besonders bevorzugten Ausführungsbeispiel der Erfindung ist der Behälter mit einem Atmosphärenmessgerät versehen, welches die Atmosphäre im Innenraum des Behälters erfasst, und die Messwerte des Atmosphärenmessgerätes werden der Datenverarbeitungseinheit des Behälters übermittelt. Bei dem Atmosphärenmessgerät kann es sich beispielsweise um einen Temperatur- und/oder Feuchtigkeitssensor handeln, dessen Messwerte an die Datenverarbeitungseinheit des Behälters übermittelt werden.

Ein weiteres Ausführungsbeispiel der Erfindung sieht vor, dass der Behälter mit einem Gütererfassungsmittel zur Registrierung der Güter in dem Behälter versehen wird und Daten über die erfassten Güter an die Datenverarbeitungseinheit übermittelt werden. Als Gütererfassungsmittel kann beispielsweise eine Antenne vorgesehen sein, welche umlaufend um den Öffnungsrand des Behälters angebracht ist. Die Güter werden über das Auslesen von an der Gütern befindlichen RFID-Tags registriert, wenn die RFID-Tags beim Einbringen der Güter in den Behälter an der Antenne vorbeibewegt werden. Der Behälter kann ferner mit einem Pulkerfassungsgerät versehen sein, welches die Güter erfasst, wenn alle Güter in den Behälter eingebracht sind.

Bei der Gütererfassung wird wenigstens die Anzahl der in den Behälter eingebrachten Güter in der Datenverarbeitungseinheit registriert. Dabei reduziert ein aus dem Behälter entnommenes Gut die Anzahl der in der Datenverarbeitungseinheit erfassten Güter, wobei der Vorgang der Entnahme eines Gutes aus dem Behälter dadurch registriert wird, dass die Anzahl der Vorgänge, bei denen der zu dem Gegenstand gehörende eindeutig identifierbare RFID-Tag erfasst wurde, eine gerade Zahl ist.

Neben der Anzahl der in den Behälter eingebrachten Güter werden vorzugsweise weitere Daten der Güter erfasst. Die Anzahl und/oder weitere Daten der registrierten Güter werden in einem besonders bevorzugten Ausführungsbeispiel der Erfindung von der Datenverarbeitungseinheit an das Kommunikationsmodul übermittelt, welches die Informationen an ein Nachrichtenempfangsgerät übersendet. Das Nachrichtenempfangsgerät kann sich beispielsweise im Bereich des Empfängers der Güter oder im Bereich einer Überwachungszentrale befinden.

Die Erfindung umfasst neben einem Verfahren zur Überwachung eines Behälters auch einen Behälter mit Mitteln zur erfindungsgemäßen Überwachung. Der Behälter zur Aufnahme von Gütern sieht Sensormittel aus leitfähigen Bändern vor, welche zur Feststellung von Veränderungen der physikalischen Beschaffenheit des Behälters dienen. Der Behälter umfasst ferner eine Datenverarbeitungseinheit und Ortungsmittel zur Bestimmung der Position des Behälters in Verbindung mit dem Behälter. Vorzugsweise weist der Behälter ein Kommunikationsmodul in Verbindung mit der Datenverarbeitungseinheit und ein Atmosphärenmessgerät wie einen Temperatur- und/oder Feuchtigkeitssensor auf. In einem besonders bevorzugten Ausführungsbeispiel der Erfindung weist der Behälter ferner eine Schutzumhüllung auf. Vorteilhaft ist ferner die Ausführung des Behälters mit einem Gütererfassungsmittel zur Registrierung wenigstens der Anzahl der in den Behälter eingebrachten Gegenstände.

Das erfindungsgemäße Verfahren hat den Vorteil, dass der Zustand eines Behälters beim Transport von Gütern umfassend überwacht werden kann. Techniken zur Messung und Überwachung der physikalischen Beschaffenheit eines Behältermaterials und/oder der Umgebungsbedingungen können zusammen mit einem Ortungsmittel dazu genutzt werden, einem an dem Behälter eingetretenen Ereignis oder einem Zustand eine Position des Behälters zuzuordnen. Dies ermöglicht die genaue Festlegung des Ortes und damit beispielsweise eines Zuständigkeitsbereiches, in welchem ein Ereignis eingetreten ist.

Werden mehrere Ortungsmittel mit unterschiedlicher Präzision verwendet, können diese in Abhängigkeit von dem erforderlichen Genauigkeitsbereich eingesetzt werden. Besonders vorteilhaft ist dabei die Verwendung eines Kommunikationsmoduls, welches erfasste Daten kontinuierlich oder bei einem Alarm an eine Überwachungskomponente versenden kann.

Um bereits bei der Befüllung eines Behälters mit einer Überwachung zu beginnen, ist der Einsatz eines Gütererfassungsmittels vorteilhaft, welches die Registrierung aller Gegenstände in dem Behälter ermöglicht. Diesen Informationen kann wiederum eine Position des jeweiligen Behälters zugeordnet und das Kommunikationsmodul dazu genutzt werden, die Daten an verschiedene Nachrichtenempfangsgeräte zu versenden. So kann protokolliert werden, dass die für einen Transport vorgesehenen Güter in den Behälter eingebracht wurden und ein eventueller Diebstahl erst auf dem Transportweg eintreten kann.

Dies ist insbesondere für den Transporteur eines Behälters mit Gütern von Vorteil, da zusammen mit den Zustandssensoren und dem Ortungsmittel jegliches unerwünschte Ereignis an dem Behälter nachverfolgt werden kann, ohne dass Unklarheiten über den Inhalt des Behälters vor dem Transport zu berücksichtigen sind.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: eine schematische Darstellung eines besonders bevorzugten Ausführungsbeispiels des erfindungsgemäßen Behälters;
- Fig. 2: ein Ausführungsbeispiel eines Behälters mit Schutzumhüllung; und
- Fig. 3: ein Ausführungsbeispiel eines Behälters mit Mitteln zur Registrierung der Güter.

Bei dem in Fig. 1 schematisch dargestellten Behälter 10 zur Aufnahme und zum Transport von Gütern kann es sich beispielsweise um einen quaderförmigen Behälter mit einer Bodenfläche, vier Seitenwänden und einer Deckelanordnung handeln. Der Behälter kann aus unterschiedlichen Materialien wie Karton, Holz, Kunststoff, Metall oder Kombinationen davon gefertigt sein. Wird ein weiches Material wie Karton verwendet, kann es zweckmäßig sein, die Kartonage mit einer Schutzumhüllung 100 zu versehen, welche den Behälter vollständig umschließt. Diese Schutzumhüllung kann beispielsweise ebenfalls aus Kunststoff, Holz oder Metall bestehen.

Ein derartiger Behälter mit einer Schutzumhüllung ist beispielhaft in Fig. 2 dargestellt. In einem besonders bevorzugten Ausführungsbeispiel der Erfindung umfasst die Schutzumhüllung 100 einen Palettenboden 110 aus Holz und Seitenwände und einem Deckel aus Hartplastik. Der Boden 110 ist wie übliche Paletten ausgebildet und fest oder lösbar mit den Seitenwänden aus Hartplastik verbunden. Die Schutzumhüllung 100 kann fest mit dem Grundbehälter 10 verbunden sein, wobei es sich jedoch als vorteilhaft erwiesen hat, sie von diesem trennbar auszuführen. Dadurch ist es möglich, den Grundbehälter auf Teilstrecken eines Transportes geschützt durch die Hülle zu transportieren, während der Behälter auf anderen Transportstrecken, bei denen kein zusätzlicher Schutz erforderlich ist, ohne Schutzhülle befördert oder gelagert werden kann. Ferner ist die Schutzhülle 100 dadurch wiederverwertbar und kann für eine hohe Anzahl an Transportvorgängen verwendet werden, auch wenn der Grundbehälter 10 beschädigt und nicht mehr verwendbar ist.

Vorzugsweise sind alle Wandflächen des Behälters 10 mit Flächen aus elektrisch leitfähigem Material versehen, das als Sensormittel 30 zur Feststellung von Zustandsänderungen der physikalischen Beschaffenheit des Behältermaterials dient. Dabei können die gesamte Fläche des Behälters mit leitfähigem Material beschichtet sein oder lediglich Teilflächen davon. Vorzugsweise ist die Behälterfläche mit mehreren leitfähigen Bändern versehen, welche in Form von elektronischer Tinte direkt auf das Behältermaterial oder auf eine Polymerfilmbeschichtung aufgedruckt sind. In der Fig. 1 ist zur Vereinfachung der Darstellung lediglich die vordere Seitenwand des Behälters mit leitfähigen Bändern 30 abgebildet. Die leitfähigen Bänder sind so angeordnet, dass eine physikalische Veränderung der Beschaffenheit des Behältermaterials und somit eine Beschädigung des Behältermaterials eine Veränderung der elektrischen Eigenschaften der Bänder verursacht.

Zur Auswertung der von dem Sensormittel erfassten Zustandsinformationen sind die leitfähigen Bänder 30 mit einer Datenverarbeitungseinheit 40 verbunden, welche in Verbindung mit dem Behälter 10 steht. Die Datenverarbeitungseinheit weist zweckmäßigerweise wenigstens eine Spannungsquelle, Rechenmittel zum Verarbeiten von Daten und Speichermittel auf. Die Einheit befindet sich vorzugsweise direkt am oder im Behälter 10. Um die Einheit vor unbefugtem Zugriff zu schützen, können die einzelnen Komponenten beispielsweise in das Behältermaterial eingearbeitet sein.

Die leitfähigen Bänder 30 des Behälters können auf verschiedene Arten als Sensormittel zur Überwachung der Beschaffenheit des Behältermaterials verwendet werden. Beispielsweise kann permanent der Widerstand der Bänder gemessen werden, wobei eine Schwankung des Widerstandes als Beschädigung des Behältermaterials gewertet wird. Da dies die Möglichkeit zur Manipulation der Überwachung bietet, indem Bänder überbrückt werden, hat es sich als zweckmäßig erwiesen, die Überwachung eines analogen Widerstandswertes durchzuführen. Dabei ist es vorteilhaft, Referenzbänder einzusetzen, um natürliche Veränderungen des Widerstandes beispielsweise durch Alterungs-, Feuchtigkeits- oder Temperatureinflüsse zu berücksichtigen. Wird eine Abweichung von dem durch die Referenzbänder bestimmten Sollwert des Widerstandes gemessen, wird dies als Beschädigung des Behältermaterials und gegebenenfalls als Alarm registriert.

Um nicht nur die Beschädigung des Behältermaterials beispielsweise durch Einschnitte zu registrieren, sondern auch das Öffnen des Behälterdeckels, können verschiedene Deckelanordnungen vorgesehen sein. Ist es in einem Anwendungsbereich lediglich erforderlich, das einmalige Öffnen des Deckels zu registrieren, kann dies beispielsweise dadurch erreicht werden, dass sich die leitfähigen Bänder 30 ebenfalls im Bereich der Behälterdeckelflächen 11 erstrecken. Wie es bei der Überwachung von Briefumschlägen aus dem Stand der Technik bekannt ist, kann es dabei vorgesehen sein, Verschlussflächen so auszubilden, dass die leitfähigen Bänder 30 eine geringe Haftung zum Behältermaterial aufweisen, während sie eine starke Haftung zu Verschlussmaterialien wie Klebestreifen besitzen. Beispielsweise kann der Verschluss eines Behälterdeckels 11 aus Karton so ausgebildet sein, dass zwei oder vier Deckelflächen umgeklappt und miteinander verbunden werden. Ein derartiger Deckel mit zwei sichtbaren Deckelflächen ist in Fig. 1 dargestellt. Die Deckelflächen 11 werden vorzugsweise mit einem nicht dargestellten Klebestreifen verbunden, welcher auf Bereiche der Flächen aufgebracht wird, zu denen die leitfähigen Bänder eine geringe Haftung haben. Die Klebestreifen können zum Öffnen des Deckels somit nicht entfernt werden, ohne dass sich die darunter liegenden leitfähigen Bänder mit ablösen und eine daraus resultierende Veränderung der elektrischen Eigenschaften der Bänder registriert wird.

In einem weiteren Ausführungsbeispiel der Erfindung sind sich überlappende Deckelflächen 11 mit kapazitiven Verbindungsflächen 12 versehen, welche sich beispielsweise entlang der Kanten der Deckelflächen erstrecken, wie es in Fig. 1 dargestellt ist. Bei geschlossenem Deckel liegen zwei Verbindungsflächen aufeinander, so dass aus den beiden Verbindungsflächen 12 ein kapazitives Element mit einer relativ hohen Kapazität gebildet wird. Wird der Deckel geöffnet, erhöht sich der Abstand zwischen den Verbindungsflächen 12, und die Kapazität verringert sich stark. Die Verbindungsflächen stehen ebenfalls in Verbindung mit der Datenverarbeitungseinheit 40 und die Verringerung der Kapazität kann so als Öffnung des Deckels registriert werden.

Eine Deckelanordnung mit kapazitiven Verbindungsflächen 12 hat den Vorteil, dass kein fester Verschluss durch Klebestreifen erforderlich ist und ferner ein mehrmaliges Öffnen und Schließen registriert werden kann, ohne dass der Deckelverschluss dabei zerstört wird. Güter 20 können somit aus dem Behälter entnommen oder in diesem ergänzt werden, falls eine Befugnis dazu vorliegt, während unbefugte Vorgänge registriert werden.

Ein wesentlicher Bestandteil der Erfindung ist es, dass der Behälter 10 in Verbindung mit einem Ortungsmittel 50 zur Bestimmung der Position des Behälters steht. Das Ortungsmittel 50 befindet sich vorzugsweise direkt am Behälter, es kann sich jedoch auch an einem Transportmittel befinden, mit welchem der Behälter transportiert wird. Beispielsweise kann sich das Ortungsmittel an einem Flugzeug, LKW oder Schiff befinden, mit welchem der Behälter befördert wird.

Bei dem Ortungsmittel kann es sich beispielsweise um einen Peilsender, ein GSM-Modul oder ein GPS-Modul handeln. Der Peilsender wird am Behälter oder einem zugehörigen Transportmittel angebracht und kann von einer entfernt liegenden Station geortet werden. In diesem Fall liegt die Information über die Position des Behälters der Datenverarbeitungseinheit 40 nicht vor, so dass der Peilsender zweckmäßigerweise durch ein weiteres Modul wie eine GPS-Ortung (Global Position System) ergänzt wird. Bei einer GPS-Ortung kann dem zugehörigen Satellitenempfänger seine aktuelle Position übermittelt werden, so dass die Position des Behälters für die Datenverarbeitungseinheit 40 verfügbar ist. Dies gilt ebenfalls für ein GSM-Modul, dem seine Position mittels einer Zellortung übermittelt wird. Der Einsatz eines GSM-Moduls ist ferner vorteilhaft, da es gleichzeitig als Kommunikationsmodul zum Versenden von Informationen verwendet werden kann.

Die beispielhaft genannten Ortungsmittel können wahlweise oder parallel zum Einsatz kommen. In einem besonders bevorzugten Ausführungsbeispiel der Erfindung werden wenigstens zwei der genannten Ortungsmittel zur Bestimmung der Position des Behälters eingesetzt. Diese Ausführungsform hat den Vorteil, dass die Position des Behälters aufgrund der verschiedenen Ortungstechniken mit einer variablen Genauigkeit und bei Bedarf auch innerhalb geschlossener Räume bestimmt werden kann. Um die Position des Behälters möglichst genau bestimmen zu können, kann beispielsweise der Peilsender verwendet werden, während für die Bestimmung eines größeren Umkreises die Ortung des GPS- und/oder GSM-Moduls ausreicht.

In einem weiteren Ausführungsbeispiel der Erfindung weist der Behälter 10ferner ein Atmosphärenmessgerät 70 auf, mit welchem die atmosphärischen Bedingungen innerhalb oder am Behälter gemessen werden können. Das Atmosphärenmessgerät steht ebenfalls in Verbindung mit der Datenverarbeitungseinheit 40. Bei dem Messgerät kann es sich beispielsweise um einen Temperatur- oder Feuchtigkeitssensor handeln, dessen Messwerte der Datenverarbeitungseinheit 40 übermittelt werden.

Der Behälter weist ferner ein Kommunikationsmodul 80 auf, das mit der Datenverarbeitungseinheit 40 verbunden ist. Bei dem Kommunikationsmodul 80 kann es sich beispielsweise um eine PC-Schnittstelle zum Auslesen von Daten handeln. Besonders bevorzugt ist jedoch die Verwendung eines GSM-Moduls, mit welchem Nachrichten im GSM-Netz versend- und empfangbar sind. Das Kommunikationsmodul ist so ausgebildet, dass es von der Datenverarbeitungseinheit erhaltene Daten an eine Überwachungszentrale 60 und/oder alternative Nachrichtenampfangsmittel 61 übermitteln kann. Bei der Überwachungszentrale kann es sich beispielsweise um eine Zentrale des Transport- und Logistikunternehmens handeln, welches die Güter in dem Behälter transportiert. Weitere Nachrichtenempfangsmittel 61 können sich bei dem Versender oder Empfänger der transportierten Güter befinden, so dass diesen Stationen ebenfalls Nachrichten von dem Behälter erhalten können.

Der beschriebene Aufbau des Behälters 10 mit verschiedenen Sensoren, einem Ortungsmittel 50 und einem Kommunikationsmodul 80 ermöglicht eine Überwachung des Behälters, wobei verschiedene Parameter wie Unversehrtheit, Position und Umgebungsbedingungen überwacht werden können. Dabei können alle verfügbaren oder ausgesuchte Parameter überwacht werden. Die Überwachung der Unversehrheit des Behälters 10 wird durch das Sensormittel 30 in Form von leitfähigen Flächen erreicht, wobei die gemessenen elektrischen Eigenschaften der Sensormittel der Datenverarbeitungseinheit 40 übermittelt werden. So kann überwacht werden, ob ein Behälter auf dem Transportweg beispielsweise durch scharfe Gegenstände aufgeschnitten wird, so dass Güter unbefugt entnommen werden können.

Ferner kann es zweckmäßig sein, eine geplante Route des Behälters zu überwachen und dazu fortlaufend die aktuelle Position des Behälters durch das Ortungsmittel 50 zu bestimmen. So kann nachverfolgt werden, ob sich ein Behälter von einer vorgegebenen Route entfernt hat, was ein Zeichen für eine gegebenenfalls zu überprüfende Unregelmäßigkeit oder sogar den Diebstahl der Güter in dem Behälter ist. Die Bestimmung der Position kann insbesondere dazu dienen, einem Alarm eine Position des Behälters zuzuordnen, an welcher eine Unregelmäßgkeit aufgetreten ist.

Die Überwachung bestimmter Werte für die Temperatur und/oder Feuchtigkeit innerhalb des Behälters wird durch den entsprechenden Sensor 70 erreicht, dessen Werte ebenfalls der Datenverarbeitungseinheit übermittelt werden. So kann beispielsweise beim Transport von Lebensmitteln oder Medikamenten überwacht werden, ob die geforderten atmosphärischen Bedingungen eingehalten werden.

Verfahren zur Überwachung des Behälters 10 können verschiedene Arten von Alarmen und Reaktionen darauf vorsehen. Es kann beispielsweise vorgesehen sein, die am Behälter erfassten Daten in der Datenverarbeitungseinheit 40 zu speichern und/oder kontinuierlich über das Kommunikationsmodul 80 an eine Überwachungszentrale 60 bzw. alternative Nachrichtenempfangsmittel 61 zu übermitteln. Im Falle einer reinen Speicherung können die Daten beispielsweise am Zielort des Behälters über eine Schnittstelle ausgelesen und verarbeitet werden. Dies kann durch den Anschluss des Kommunikationsmoduls 80 an eine Empfangsvorrichtung durchgeführt werden, wobei der Anschluss über einen direkten Kontakt oder eine Fernübertragung erfolgen kann. Zur Fernübertragung eignen sich als Kommunikationsmittel beispielsweise RFID-Chips in dem Behälter, deren gespeicherte Daten ausgelesen werden können.

Die Auswertung der Abweichungen der gemessenen Werte von Sollwerten kann ebenfalls in der Datenverarbeitungseinheit 40 selbst oder in einer separaten Auswerteeinheit erfolgen. Im zweiten Fall werden die Daten beispielsweise am Zielort ausgelesen und ausgewertet, ob Abweichungen von Sollzuständen aufgetreten sind. Dies kann zweckmäßig sein, wenn die jeweilige Anwendung lediglich die Feststellung erfordert, ob ein Behälter korrekt transportiert wurde und wo gegebenenfalls ein Schaden entstanden ist.

Besonders vorteilhaft ist jedoch die Überwachung des Behälters während des Transportes, so dass gegebenenfalls eine direkte Reaktion auf den betreffenden Alarm erfolgen kann. In diesem Fall übermittelt das Kommunikationsmodul 80 der Überwachungszentrale 60 bereits auf dem Transportweg Daten des Behälters. Dabei kann es zweckmäßig sein, dass die Datenverarbeitungseinheit keinen kontinuierlichen Datenstrom sendet, sondern eine Bewertung der gemessenen Zustandsinformationen durchführt und bei Abweichungen von Sollwerten einen Alarm auslöst. Erst bei Auslösung eines Alarmes werden der zentralen Überwachungseinheit 60 bzw. alternativen Nachrichtenempfangsmitteln 61 Informationen über den Zustand des Behälters übermittelt. Diese Benachrichtigung umfasst vorzugsweise die Art der Abweichung von einem Sollwert und die dazugehörige Position, an welchem die Abweichung auftrat. Wird beispielsweise ein Alarm im Bezug auf die Unversehrtheit des Behälters ausgelöst, wird diesem die aktuelle Position des Behälters zugeordnet und es kann vor Ort überprüft werden, ob der Behälter im Zuge eines Diebstahls beschädigt wurde.

Der erfindungsgemäße Behälter ermöglicht ferner weitere Verfahren zur Überprüfung der autorisierten Öffnung. Beispielsweise kann in der Datenverarbeitungseinheit 40 programmiert werden, dass der Behälter nur an einem bestimmten Ort geöffnet werden darf. Bei einer Öffnung des Behälters wird somit die aktuell von dem Ortungsmittel 50 erfasste Position des Behälters mit dem hinterlegten Ort der berechtigten Öffnung verglichen. Stimmen die Positionen überein, wird die Öffnung als korrekt registriert. Ergibt der Vergleich, dass die Positionen voneinander abweichen, wird dies als unbefugte Öffnung des Behälters gewertet. Dabei können verschiedene Toleranzen für die Abweichung von einer Position programmiert werden, wobei es wiederum vorteilhaft ist, verschiedene Ortungsmittel mit unterschiedlichen Genauigkeiten einzusetzen. Beispielsweise kann ein Peilsender verwendet werden, falls die Position bei der Öffnung auf etwa 1m genau sein soll. Dies ist beispielsweise der Fall, wenn ein Behälter innerhalb eines Gebäudes nur in bestimmten Räumen geöffnet werden darf. Ist für die Öffnung ein größerer Bereich zulässig, können Ortungsmittel mit geringerer Genauigkeit wie GSM- oder GPS-Module zum Einsatz kommen.

In einem weiteren Ausführungsbeispiel der Erfindung erfordert die autorisierte Öffnung eines Behälters einen Zugangscode bzw. eine Freischaltung des Behälters. Der Zugangscode kann direkt von einem Nutzer in die Datenverarbeitungseinheit eingegeben werden. Besonders vorteilhaft kann eine Zugangskontrolle jedoch dadurch erreicht werden, dass die Datenverarbeitungseinheit 40 über das Kommunikationsmodul 80 eine Freischaltung des Behälters beispielsweise bei der Überwachungszentrale 60 oder bei alternativen Komponenten anfordert. Sind bestimmte Bedingungen erfüllt, übermittelt die Überwachungszentrale der Datenverarbeitungseinheit 40 beispielsweise einen Zugangscode und der Behälter kann geöffnet werden, ohne dass dies als unbefugter Zugriff gewertet wird. Auf diesem Wege kann ebenfalls realisiert werden, dass die Übermittlung eines Zugangscodes von mehreren Komponenten oder Nutzern erforderlich ist, um eine Öffnung des Behälters ohne Auslösung eines Alarmes zu autorisieren.

In einem besonders bevorzugten Ausführungsbeispiel der Erfindung ist der Behälter mit einem Gütererfassungsmittel 90 zur Registrierung der Güter in dem Behälter 10 versehen. Eine derartige Anordnung mit einer Antenne, welche umlaufend um den Öffnungsrand des Behälters 10 angebracht ist, ist schematisch in Fig. 3 dargestellt. Zur Vereinfachung der Darstellung sind die Deckelflächen des Behälters dabei nicht dargestellt. Zur Erfassung durch die Antenne sind die Güter 20 vorzugsweise mit einem RFID-Tag 21 versehen, welcher beim Vorbeibewegen eines betreffenden Gegenstandes an der Antenne ausgelesen wird. So wird der Gegenstand erfasst, wobei die Antenne 90 mit der Datenverarbeitungseinheit 40 verbunden ist, in welcher die Erfassung der Güter registriert wird. An den Gütern können auch andere Identifikationsmittel vorgesehen sein, welche von der Antenne erfassbar sind, RFID-Tags bieten jedoch den Vorteil, dass sie zu Identifikationszwecken bereits an verschiedenen Gütern angebracht sind und dass gegebenenfalls weitere Daten auslesbar sind.

Bei der Erfassung der Güter wird wenigstens die Anzahl der in den Behälter eingebrachten Gegenstände registriert, und die Datenverarbeitungseinheit sieht ferner Rechenmittel vor, die registrieren, wenn ein Gegenstand aus dem Behälter entnommen wird. Dies kann beispielsweise dadurch erreicht werden, dass die Anzahl der Vorgänge gespeichert wird, bei denen der zu einem Gegenstand gehörende, eindeutig identifizierbare RFID-Tag erfasst wurde. Ist die Anzahl der Erfassungsvorgänge eine gerade Zahl, wird der Gegenstand als nicht mehr im Behälter befindlich registriert. Ist die Anzahl der Vorgänge eine ungerade Zahl, wird der Gegenstand als im Behälter befindlich registriert.

Neben der Erfassung der Güter durch eine wie in Fig. 3 dargestellte Randantenne kann alternativ eine Pulkerfassung der RFID-Tags 21 aller Gegenstände im Behälter vorgesehen werden, wenn der Befüllungsvorgang abgeschlossen ist. Die Pulkerfassung kann beispielsweise nach dem Befüllungsvorgang von einem Bediensteten ausgelöst werden. Um zu verhindern, dass Gegenstände nach der Erfassung unbefugt wieder aus dem Behälter entnommen werden, kann zusätzlich eine Randantenne vorgesehen sein, welche die Entnahme eines bereits durch die Pulkerfassung registrierten RFID-Tags registriert.

Die Erfassung der Güter 20 durch das Gütererfassungsmittel 90 kann ferner das Auslesen weiterer Daten aus dem zugehörigen RFID-Tag 21 vorsehen. Dazu können beispielsweise Informationen wie der Sender oder Empfänger des Gegenstandes, Informationen zu geforderten atmosphärischen Bedingungen während des Transportes, eine vorgegebene Transportroute oder Daten zur Identifikation des Gegenstandes gehören. Diese Daten werden ebenfalls in der Datenverarbeitungseinheit 40 gespeichert und gegebenenfalls verarbeitet. Beispielsweise können anhand der Daten Sollwerte für die Überwachung des Behälters erzeugt werden.

Der erfindungsgemäße Behälter mit einem Ortungsmittel 50 ermöglicht die Zuordnung der Position des Behälters zu den erfassten Gütern 20. So kann in der Datenverarbeitungseinheit gespeichert werden, dass eine Anzahl bestimmter Güter an einem Ort in einen Behälter eingebracht wurde. Das Kommunikationsmodul 80 ermöglicht ferner die Übermittlung einer entsprechenden Nachricht an ein Nachrichtenempfangsmittel 61 und/oder eine Überwachungszentrale 60, dass Güter in einen Behälter eingebracht wurden. Handelt es sich bei dem Kommunikationsmodul um ein GSM-Modul, kann dieses eine Textnachricht an die Überwachungszentrale 60 oder ein entsprechendes Empfangsmittel 61 senden. Dadurch kann beispielsweise der Versender eine Bestätigung darüber erhalten, dass an einem Versendeort die korrekte Anzahl und Art von Gütern in einen Behälter eingebracht wurde.

### Bezugszeichenliste:

- 10: Behälter
- 11: Deckelfläche
- 12: Kapazitives Element
- 20: Gegenstand, Güter
- 21: RFID-Tag, Identifikationsmittel
- 30: Sensormittel, elektrisch leitfähige Schicht/Band
- 40: Datenverarbeitungseinheit
- 50: Ortungsmittel
- 60: Überwachungszentrale
- 61: Nachrichtenempfangsmittel, -gerät
- 70: Atmosphärenmessgerät
- 80: Kommunikationsmodul, Schnittstelle
- 90: Gütererfassungsmittel, Randantenne
- 100: Schutzumhüllung
- 110: Palettenboden

## Patentansprüche

1. Verfahren zur Überwachung eines Behälters (10) zur Aufnahme von Gütern (20), bei dem eine oder mehrere Flächen des Behälters (10) mit einem elektrisch leitfähigen Material versehen werden, wobei das Material als Sensormittel (30) zur Feststellung von Zustandsveränderungen der physikalischen Beschaffenheit des Behältermaterials dient und eine Datenverarbeitungseinheit (40) am Behälter (10) diese Zustandsinformationen von dem Sensormittel (30) erhält, **dadurch gekennzeichnet, dass** durch ein Ortungsmittel (50) in Verbindung mit dem Behälter (10) die Position des Behälters (10) bestimmt wird und die Position des Behälters (10) den von dem Sensormittel (30) erhaltenen Zustandsinformationen zugeordnet wird; und dass der Behälter (10) mit einem Gütererfassungsmittel (90) zur Registrierung der Güter in dem Behälter (10) versehen wird und Daten über die erfassten Güter (20) an die Datenverarbeitungseinheit (40) übermittelt werden, wobei es sich bei dem Gütererfassungsmittel (90) um eine Antenne handelt, welche umlaufend um den Öffnungsrand des Behälters (10) angebracht wird und dass die Güter (20) über das Auslesen von daran befindlichen RFID-Tags (21) registriert werden, wenn die RFID-Tags beim Einbringen der Güter in den Behälter an der Antenne vorbeibewegt werden.

2. Verfahren nach Anspruch 1, **dadurch gekennzeichnet, dass** die Position des Behälters (10) durch ein Ortungsmittel (50) an dem Behälter (10) bestimmt wird.

3. Verfahren nach Anspruch 1, **dadurch gekennzeichnet, dass** die Position des Behälters (10) durch ein Ortungsmittel (50) an einem Transportmittel bestimmt wird, mit welchem der Behälter (10) transportiert wird.

4. Verfahren nach Anspruch 3, **dadurch gekennzeichnet, dass** die von einem Ortungsmittel (50) an einem Transportmittel bestimmte Position der Datenverarbeitungseinheit (40) am Behälter (10) übermittelt wird.

5. Verfahren nach einem oder mehreren der Ansprüche 1 bis 4, **dadurch gekennzeichnet, dass** die Position des Behälters (10) durch ein Ortungsmittel (50) in Form eines GSM-Moduls, eines GPS-Moduls und/oder eines Peilsenders bestimmt wird.

6. Verfahren nach Anspruch 5, **dadurch gekennzeichnet, dass** der Peilsender, das GPS-Modul und das GSM-Modul in Abhängigkeit von einer geforderten Genauigkeit der Positionsbestimmung eingesetzt werden, wobei die einzelnen Ortungsmittel (50) wahlweise oder parallel eingesetzt werden.

7. Verfahren nach einem oder mehreren der Ansprüche 1 bis 6, **dadurch gekennzeichnet, dass** die von dem Sensormittel (30) erhaltenen Zustandsinformationen mit Sollwerten verglichen werden, wobei eine Abweichung von einem Sollwert als Alarm gewertet wird.

8. Verfahren nach Anspruch 7, **dadurch gekennzeichnet, dass** der Vergleich der Zustandsinformationen durch einen Vergleich der gemessenen elektrischen Eigenschaften der leitfähigen Schicht (30) mit einem Sollwert der elektrischen Eigenschaften erfolgt.

9. Verfahren nach einem oder beiden der Ansprüche 7 und 8, **dadurch gekennzeichnet, dass** eine Abweichung der von dem Sensormittel (30) erfassten physikalischen Beschaffenheit des Behältermaterials von einem Sollwert nicht als Alarm gewertet wird, falls der Abweichung eine Position des Behälters zugeordnet ist, welche als Position zum erlaubten Öffnen eines Behälters in der Datenverarbeitungseinheit (40) hinterlegt ist.

10. Verfahren nach einem oder mehreren der Ansprüche 1 bis 9, **dadurch gekennzeichnet, dass** die vom Sensormittel (30) erhaltenen Zustandsinformationen einem Kommunikationsmodul (80) an dem Behälter übermittelt werden und dass das Kommunikationsmodul (80) die Zustandsinformationen einem Nachrichtenempfangsgerät (61) übermittelt.

11. Verfahren nach Anspruch 10, **dadurch gekennzeichnet, dass** das Kommunikationsmodul (80) ein GSM-Modul ist.

12. Verfahrens nach einem oder beiden der Ansprüche 10 und 11, **dadurch gekennzeichnet, dass** die Übermittlung der Zustandsinformationen von dem Kommunikationsmodul (80) an das Nachrichtenempfangsgerät (61) stattfindet, wenn der Behälter (10) am Zielort angekommen ist.

13. Verfahren nach einem oder beiden der Ansprüche 10 und 11, **dadurch gekennzeichnet, dass** die Übermittlung der Zustandsinformationen von dem Kommunikationsmodul (80) an das Nachrichtenempfangsgerät (61) stattfindet, wenn sich der Behälter (10) auf dem Weg zum Zielort befindet.

14. Verfahren nach Anspruch 13, **dadurch gekennzeichnet, dass** eine Übermittlung der Zustandsinformationen an das Nachrichtenempfangsgerät (61) stattfindet, falls ein Vergleich innerhalb der Datenverarbeitungseinheit (40) ergibt, dass eine Abweichung der von dem Sensormittel (30) erfassten Zustandsinformationen von Sollwerten als Alarm gewertet wird.

15. Verfahren nach einem oder mehreren der Ansprüche 1 bis 14, **dadurch gekennzeichnet, dass** die Bestimmung der Position des Behälters (10) und die Zuordnung der Position zu den von dem Sensormittel (30) erhaltenen Zustandsinformationen in der Datenverarbeitungseinheit (40) des Behälters (10) oder in dem Nachrichtenempfangsgerät (61) erfolgt.

16. Verfahren nach einem oder mehreren der Ansprüche 1 bis 15, **dadurch gekennzeichnet, dass** der Behälter (10) mit einem Atmosphärenmessgerät (70) versehen wird, welcher die Atmosphäre im Innenraum des Behälters erfasst und dass die Messwerte des Atmosphärenmessgerätes (70) der Datenverarbeitungseinheit (40) des Behälters (10) übermittelt werden.

17. Verfahren nach Anspruch 16, **dadurch gekennzeichnet, dass** es sich bei dem Atmosphärenmessgerät (70) um einen Temperatur- und/oder Feuchtigkeitssensor handelt, dessen Messwerte an die Datenverarbeitungseinheit (40) des Behälters übermittelt werden.

18. Verfahren nach einem oder mehreren der Ansprüche 1 bis 17, **dadurch gekennzeichnet, dass** wenigstens die Anzahl der in den Behälter eingebrachten Güter (20) in der Datenverarbeitungseinheit (40) registriert wird.

19. Verfahren nach Anspruch 18, **dadurch gekennzeichnet, dass** ein aus dem Behälter (10) entnommenes Gut die Anzahl der in der Datenverarbeitungseinheit (40) registrierten Güter (20) reduziert, wobei der Vorgang der Entnahme eines Gutes aus dem Behälter (10) **dadurch** registriert wird, dass die Anzahl der Vorgänge, bei denen der zu dem Gut gehörende eindeutig identifierbare RFID-Tag erfasst wurde, eine gerade Zahl ist.

20. Verfahren nach einem oder beiden der Ansprüche 18 und 19, **dadurch gekennzeichnet, dass** neben der Anzahl der in den Behälter (10) eingebrachten Güter (20) weitere Daten der Güter (20) erfasst werden.

21. Verfahren nach Anspruch 20, **dadurch gekennzeichnet, dass** die Anzahl und/oder weitere Daten der registrierten Güter (20) von der Datenverarbeitungseinheit (40) an das Kommunikationsmodul (80) übermittelt werden, welches die Informationen einem Nachrichtenempfangsgerät (61) übermittelt.

22. Verfahren nach Anspruch 21, **dadurch gekennzeichnet, dass** sich das Nachrichtenempfangsgerät (61) im Bereich des Empfängers der Güter (20) oder im Bereich einer Überwachungszentrale (60) befindet.

23. Behälter zur Aufnahme von Gütern (20), bei dem eine oder mehrere Flächen des Behälters (10) mit einem elektrisch leitfähigen Material versehen sind, wobei das Material als Sensormittel (30) zur Feststellung von Veränderungen der physikalischen Beschaffenheit des Behälters (10) dient und der Behälter eine Datenverarbeitungseinheit (40) aufweist, welcher Zustandsinformationen von dem Sensormittel (30) übermittelbar sind, da - durch **gekennzeichnet**, dass der Behälter (10) in Verbindung mit einem Ortungsmittel (50) zur Bestimmung der Position des Behälters (10) steht und Mittel zur Zuordnung der Position zu den Zustandsinformationen in der Datenverarbeitungseinheit (40) aufweist, und dass der Behälter (10) ein Gütererfassungsmittel (90) aufweist, mit welchem in den Behälter eingebrachte Güter (20) registrierbar sind, wobei das Gütererfassungsmittel (90) in Verbindung mit der Datenverarbeitungseinheit (40) steht und das Gütererfassungsmittel (90) eine Antenne ist, welche umlaufend um den Öffnungsrand des Behälters (10) angebracht ist, wobei mit der Antenne an den Gütern (20) befindliche RFID-Tags (21) auslesbar sind, wenn die Güter (20) beim Einbringen der Güter in den Behälter an der Antenne vorbeibewegt werden.

24. Behälter nach Anspruch 23, **dadurch gekennzeichnet, dass** sich das Ortungsmittel (50) an dem Behälter (10) befindet.

25. Behälter nach Anspruch 23, **dadurch gekennzeichnet, dass** die Datenverarbeitungseinheit (40) in Verbindung mit einem Ortungsmittel (50) steht, welches sich an einem Transportmittel befindet, mit welchem der Behälter (10) transportierbar ist.

26. Behälter nach einem oder mehreren der Ansprüche 23 bis 25, **dadurch gekennzeichnet, dass** es sich bei dem Ortungsmittel (50) um ein GSM-Modul, ein GPS-Modul und/oder einen Peilsender handelt.

27. Behälter nach Anspruch 26, **dadurch gekennzeichnet, dass** die einzelnen Ortungsmittel (50) in Abhängigkeit von der geforderten Genauigkeit der Positionsbestimmung wahlweise oder parallel einsetzbar sind.

28. Behälter nach einem oder mehreren der Ansprüche 23 bis 27, **dadurch gekennzeichnet, dass** der Behälter (10) ein Kommunikationsmodul (80) in Verbindung mit der Datenverarbeitungseinheit (40) aufweist.

29. Behälter nach Anspruch 28, **dadurch gekennzeichnet, dass** das Kommunikationsmodul (30) ein GSM-Modul ist.

30. Behälter nach einem oder mehreren der Ansprüche 23 bis 29, **dadurch gekennzeichnet, dass** die Datenverarbeitungseinheit (40) Mittel zum Vergleich der von dem Sensormittel (30) erhaltenen Zustandsinformationen mit einem Sollzustand der physikalischen Beschaffenheit des Behältermaterials aufweist.

31. Behälter nach Anspruch 30, **dadurch gekennzeichnet, dass** die Datenverarbeitungseinheit (40) Mittel zum Vergleich der gemessenen elektrischen Eigenschaften der leitfähigen Schicht (30) mit einem Sollwert der elektrischen Eigenschaften der Schicht aufweist.

32. Behälter nach einem öder mehreren der Ansprüche 23 bis 31, **dadurch gekennzeichnet, dass** der Behälter (10) ein Atmosphärenmessgerät (70) aufweist, mit welchem die Atmosphäre im Innenraum des Behälters (10) erfassbar ist, wobei das Atmosphärenmessgerät (70) in Verbindung mit der Datenverarbeitungseinheit (40) steht.

33. Behältern nach Anspruch 32, **dadurch gekennzeichnet, dass** das Atmosphärenmessgerät (70) ein Temperatur- und/oder Feuchtigkeitssensor ist.

34. Behälter nach einem oder mehreren der Ansprüche 23 bis 33, **dadurch gekennzeichnet, dass** der Behälter (10) eine Schutzumhüllung (100) aufweist.

35. Behälter nach einem oder mehreren der Ansprüche 23 bis 34, **dadurch gekennzeichnet, dass** die Datenverarbeitungseinheit (40) Mittel zur Registrierung wenigstens der Anzahl und/oder weiterer Daten der eingebrachten Güter (20) aufweist.

36. Behälter nach Anspruch 35, **dadurch gekennzeichnet, dass** die Datenverarbeitungseinheit (40) Mittel zur Registrierung aufweist, dass die Anzahl der Vorgänge, bei denen ein zu einem Gegenstand (20) gehörender eindeutig identifizierbarer RFID-Tag (21) erfasst wurde, eine gerade oder eine ungerade Zahl ist.

## Claims

1. A method for monitoring a container (10) for holding goods (20), in which one or more surfaces of the container (10) are provided with an electrically conductive material, whereby the material serves as a sensor means (30) for ascertaining state changes in the physical properties of the container material, and a data processing unit (40) on the container (10) obtains this state information from the sensor means (30),
**characterized in that** a positioning means (50) in communication with the container (10) determines the position of the container (10) and the position of the container (10) is associated with the state information obtained from the sensor means (30); and **in that** the container (10) is provided with a goods detection means (90) for recording the goods held in the container (10) and then data about the detected goods (20) is transmitted to the data processing unit (40), whereby the goods detection means (90) is an antenna that is installed around the opening edge of the container (10) and **in that** the goods (20) are recorded by reading out the RFID tags (21) located on the goods while the RFID tags are being moved past the antenna when the goods are placed into the container.

2. The method according to Claim 1,
**characterized in that** the position of the container (10) is determined by means of a positioning means (50) on the container (10).

3. The method according to Claim 1,
**characterized in that** the position of the container (10) is determined by means of a positioning means (50) on a transportation means with which the container (10) is being transported.

4. The method according to Claim 3,
**characterized in that** the position determined by a positioning means (50) on a transportation means is transmitted to the data processing unit (40) on the container (10).

5. The method according to one or more of Claims 1 to 4,
**characterized in that** the position of the container (10) is determined by a positioning means (50) in the form of a GSM module, a GPS module and/or a direction-finding transmitter.

6. The method according to Claim 5,
**characterized in that** the direction-finding transmitter, GPS module or GSM module are used as a function of the requisite precision of the position determination, whereby the individual positioning means (50) can be used alternately or in parallel.

7. The method according to one or more of Claims 1 to 6,
**characterized in that** the state information obtained from the sensor means (30) is compared to target values, whereby a deviation from a target value is considered to be an alarm.

8. The method according to Claim 7,
**characterized in that** the comparison of the state information is carried out by comparing the measured electrical properties of the conductive layer (30) with a target value for the electrical properties.

9. The method according to one or both of Claims 7 and 8,
**characterized in that** if the physical properties of the container material detected by the sensor means (30) deviate from a target value, this is not considered to be an alarm if the deviation is associated with a position of the container that is stored in the data processing unit (40) as a position in which it is permissible to open the container.

10. The method according to one or more of Claims 1 to 9,
**characterized in that** the state information obtained from the sensor means (30) is transmitted to a communication module (80) on the container, and **in that** the communication module (80) transmits the state information to a message receiving device (61).

11. The method according to Claim 10,
**characterized in that** the communication module (80) is a GSM module.

12. The method according to one or both of Claims 10 and 11,
**characterized in that** the state information is transmitted from the communication module (80) to the message receiving device (61) once the container (10) has arrived at the destination.

13. The method according to one or both of Claims 10 and 11,
**characterized in that** the state information is transmitted from the communication module (80) to the message receiving device (61) once the container (10) is on its way to the destination.

14. The method according to Claim 13,
**characterized in that** the state information is transmitted to the message receiving means (61) if a comparison within the data processing unit (40) shows that a deviation from target values of the state information acquired by the sensor means (30) is considered to be an alarm.

15. The method according to one or more of Claims 1 to 14,
**characterized in that** the determination of the position of the container (10) and the association of the position with the state information obtained from the sensor means (30) are carried out in the data processing unit (40) of the container (10) or else in the message receiving device (61).

16. The method according to one or more of Claims 1 to 15,
**characterized in that** the container (10) is provided with an atmosphere measuring device (70) that detects the atmosphere inside the container and **in that** the measured values from the atmosphere measuring device (70) are transmitted to the data processing unit (40) of the container (10).

17. The method according to Claim 16,
**characterized in that** the atmosphere measuring device (70) is a temperature and/or moisture sensor whose measured values are transmitted to the data processing unit (40) of the container.

18. The method according to one or more of Claims 1 to 17,
**characterized in that** at least the number of items (20) that have been placed into the container is recorded in the data processing unit (40).

19. The method according to Claim 18,
**characterized in that** an item removed from the container (10) reduces the number of items (20) recorded in the data processing unit (40), whereby the procedure of removal of an item from the container (10) is recorded **in that** the number of procedures in which the unambiguously identifiable RFID tag belonging to the item was detected is an even number.

20. The method according to one or both of Claims 18 and 19,
**characterized in that** in addition to the number of items (20) placed into the container (10), further data about the goods (20) is acquired.

21. The method according to Claim 20,
**characterized in that** the number of recorded items (20) and/or further data about the recorded items (20) are transmitted from the data processing unit (40) to the communication module (80), which then sends the information to a message receiving device (61).

22. The method according to Claim 21,
**characterized in that** the message receiving device (61) is located in the area of the receiver of the goods (30) or in the area of a monitoring center (60).

23. A container for holding goods (20), in which one or more surfaces of the container (10) are provided with an electrically conductive material, whereby the material serves as a sensor means (30) for ascertaining state changes in the physical properties of the container (10), and the container has a data processing unit (40) to which state information can be transmitted from the sensor means (30),
**characterized in that** the container (10) is in communication with a positioning means (50) for determining the position of the container (10) and it has means for associating the position with the state information in the data processing unit (40), and **in that** the container (10) has a goods detection means (90) with which the goods (20) placed into the container can be recorded, whereby the goods detection means (90) is in communication with the data processing unit (40) and the goods detection means (90) is an antenna that is installed around the opening edge of the container (10), whereby RFID tags (21) located on the goods (20) can be read out with the antenna while the goods (20) are being moved past the antenna when they are placed into the container.

24. The container according to Claim 23,
**characterized in that** the positioning means (50) is located on the container (10).

25. The container according to Claim 23,
**characterized in that** the data processing unit (40) is in communication with a positioning means (50) that is located on a transportation means with which the container (10) can be transported.

26. The container according to one or more of Claims 23 to 25,
**characterized in that** the positioning means (50) is a GSM module, a GPS module and/or a direction-finding transmitter.

27. The container according to Claim 26,
**characterized in that**, as a function of the requisite precision of the position determination, the individual positioning means (50) can be used alternately or in parallel.

28. The container according to one or more of Claims 23 to 27,
**characterized in that** the container (10) has a communication module (80) that is in communication with the data processing unit (40).

29. The container according to Claim 28,
**characterized in that** the communication module (30) is a GSM module.

30. The container according to one or more of Claims 23 to 29,
**characterized in that** the data processing unit (40) has means to compare the state information obtained from the sensor means (30) to a target state for the physical properties of the container material.

31. The container according to Claim 30,
**characterized in that** the data processing unit (40) has means to compare the measured electrical properties of the conductive layer (30) to a target value for the electrical properties of the layer.

32. The container according to one or more of Claims 23 to 31,
**characterized in that** the container (10) has an atmosphere measuring device (70) with which the atmosphere inside the container (10) can be detected, whereby the atmosphere measuring device (70) is in communication with the data processing unit (40).

33. The container according to Claim 32,
**characterized in that** the atmosphere measuring device (70) is a temperature and/or moisture sensor.

34. The container according to one or more of Claims 23 to 33,
**characterized in that** the container (10) has a protective sheathing (100).

35. The container according to one or more of Claims 23 to 34,
**characterized in that** the data processing unit (40) has means for recording at least the number of items (20) and/or further data about the goods (20).

36. The container according to Claim 35,
**characterized in that** the data processing unit (40) has means for recording the fact that the number of procedures in which an unambiguously identifiable RFID tag (21) belonging to an item (20) was detected is an even number or an odd number.

## Revendications

1. Procédé pour surveiller un contenant (10) destiné à recevoir des produits (20), dans lequel une ou plusieurs faces du contenant (10) sont pourvues d'une matière électroconductrice, la matière servant de moyen de détection (30) pour constater des modifications de l'état physique de la matière du contenant et une unité de traitement de données (40) sur le contenant (10) recevant ces informations d'état du moyen de détection (30), **caractérisé en ce que** la position du contenant (10) est déterminée par un moyen de localisation (50) en liaison avec le contenant (10) et la position du contenant (10) est affectée aux informations d'état reçues du moyen de détection (30) et **en ce que** le contenant (10) est pourvu d'un moyen de détection de produits (90) pour répertorier les produits dans le contenant (10) et des données sur les produits détectés (20) sont transmises à l'unité de traitement de données (40), le moyen de détection de produits (90) étant une antenne qui est montée sur le pourtour du bord de l'ouverture du contenant (10) et **en ce que** les produits (20) sont répertoriés par lecture de tags RFID (21) qui se trouvent dessus lorsque les tags RFID passent devant l'antenne lors de l'introduction des produits dans le contenant.

2. Procédé selon la revendication 1, **caractérisé en ce que** la position du contenant (10) est déterminée par un moyen de localisation (50) sur le contenant (10).

3. Procédé selon la revendication 1, **caractérisé en ce que** la position du contenant (10) est déterminée par un moyen de localisation (50) sur un moyen de transport au moyen duquel le contenant (10) est transporté.

4. Procédé selon la revendication 3, **caractérisé en ce que** la position déterminée par un moyen de localisation (50) sur un moyen de transport est transmise à l'unité de traitement de données (40) sur le contenant (10).

5. Procédé selon l'une ou plusieurs des revendications 1 à 4, **caractérisé en ce que** la position du contenant (10) est déterminée par un moyen de localisation (50) en forme de module GSM, de module GPS et/ou d'émetteur radiogoniométrique.

6. Procédé selon la revendication 5, **caractérisé en ce que** l'émetteur radiogoniométrique, le module GPS et le module GSM sont mis en oeuvre en fonction d'une précision exigée de la détermination de la position, les différents moyens de localisation (50) étant mis en oeuvre au choix ou parallèlement.

7. Procédé selon l'une ou plusieurs des revendications 1 à 6, **caractérisé en ce que** les informations d'état reçues du moyen de détection (30) sont comparées avec des valeurs de consigne, un écart par rapport à une valeur de consigne étant évalué comme étant une alarme.

8. Procédé selon la revendication 7, **caractérisé en ce que** la comparaison des informations d'état se fait par une comparaison des caractéristiques électriques mesurées de la couche conductrice (30) avec une valeur de consigne des caractéristiques électriques.

9. Procédé selon l'une des ou les deux revendications 7 et 8, **caractérisé en ce qu'**un écart de l'état physique de la matière du contenant par rapport à une valeur de consigne, détecté par le moyen de détection (30), n'est pas évalué comme étant une alarme si est associée, à l'écart, une position du contenant qui est consignée dans l'unité de traitement de données (40) en tant que position pour une ouverture autorisée d'un contenant.

10. Procédé selon l'une ou plusieurs des revendications 1 à 9, **caractérisé en ce que** les informations d'état reçues du moyen de détection (30) sont transmises à un module de communication (80) sur le contenant et **en ce que** le module de communication (80) transmet les informations d'état à un appareil récepteur de messages (61).

11. Procédé selon la revendication 10, **caractérisé en ce que** le module de communication (80) est un module GSM.

12. Procédé selon l'une des ou les deux revendications 10 et 11, **caractérisé en ce que** la transmission des informations d'état du module de communication (80) à l'appareil récepteur de messages (61) a lieu lorsque le contenant (10) est arrivé au lieu de destination.

13. Procédé selon l'une des ou les deux revendications 10 et 11, **caractérisé en ce que** la transmission des informations d'état du module de communication (80) à l'appareil récepteur de messages (61) a lieu lorsque le contenant (10) est en chemin vers le lieu de destination.

14. Procédé selon la revendication 13, **caractérisé en ce qu'**une transmission des informations d'état à l'appareil récepteur de messages (61) a lieu s'il résulte d'une comparaison au sein de l'unité de traitement de données (40) qu'un écart des informations d'état détectées par le moyen de détection (30) par rapport à des valeurs de consigne est évalué comme étant une alarme.

15. Procédé selon l'une ou plusieurs des revendications 1 à 14, **caractérisé en ce que** la détermination de la position du contenant (10) et l'affectation de la position aux informations d'état reçues du moyen de détection (30) ont lieu dans l'unité de traitement de données (40) du contenant (10) ou dans l'appareil récepteur de messages (61).

16. Procédé selon l'une ou plusieurs des revendications 1 à 15, **caractérisé en ce que** le contenant (10) est pourvu d'un appareil de mesure d'atmosphère (70) qui détecte l'atmosphère dans l'espace intérieur du contenant et **en ce que** les valeurs de mesures de l'appareil de mesure d'atmosphère (70) sont transmises à l'unité de traitement de données (40) du contenant (10).

17. Procédé selon la revendication 16, **caractérisé en ce que** l'appareil de mesure de l'atmosphère (70) est un capteur de température et/ou d'humidité dont les valeurs de mesures sont transmises à l'unité de traitement de données (40) du contenant.

18. Procédé selon l'une ou plusieurs des revendications 1 à 17, **caractérisé en ce qu'**au moins le nombre des produits (20) introduits dans le contenant est répertorié dans l'unité de traitement de données (40).

19. Procédé selon la revendication 18, **caractérisé en ce qu'**un produit retiré du contenant (10) réduit le nombre des produits (20) répertoriés dans l'unité de traitement de données (40), l'opération de retrait d'un produit du contenant (10) étant répertoriée par le fait que le nombre des opérations, au cours desquelles le tag RFID associé au produit et univoquement identifiable a été saisi, est un nombre pair.

20. Procédé selon l'une des ou les deux revendications 18 et 19, **caractérisé en ce que** sont saisies, outre le nombre des produits (20) introduits dans le contenant (10), d'autres données des produits (20).

21. Procédé selon la revendication 20, **caractérisé en ce que** le nombre et/ou d'autres données des produits répertoriés (20) sont transmis de l'unité de traitement de données (40) au module de communication (80) qui transmet les informations à un appareil récepteur de messages (61).

22. Procédé selon la revendication 21, **caractérisé en ce que** l'appareil récepteur de messages (61) se trouve dans la zone du destinataire des produits (20) ou dans la zone d'une centrale de surveillance (60).

23. Contenant destiné à recevoir des produits (20), dans lequel une ou plusieurs faces du contenant (10) sont pourvues d'une matière électroconductrice, la matière servant de moyen de détection (30) pour constater des modifications d'état physique du contenant (10) et le contenant comportant une unité de traitement de données (40) à laquelle des informations d'état peuvent être transmises par le moyen de détection (30), **caractérisé en ce que** le contenant (10) est en liaison avec un moyen de localisation (50) pour déterminer la position du contenant (10) et comporte des moyens pour affecter la position aux informations d'état dans l'unité de traitement de données (40) et **en ce que** le contenant (10) comporte un moyen de détection de produits (90) permettant de répertorier des produits (20) introduits dans le contenant, le moyen de détection de produits (90) étant en liaison avec l'unité de traitement de données (40) et le moyen de détection de produits (90) étant une antenne qui est montée sur le pourtour du bord de l'ouverture du contenant (10), l'antenne permettant de lire des tags RFID (21) qui se trouvent sur les produits (20) lorsque les produits (20) passent devant l'antenne lors de l'introduction des produits dans le contenant.

24. Contenant selon la revendication 23, **caractérisé en ce que** le moyen de localisation (50) se trouve sur le contenant (10).

25. Contenant selon la revendication 23, **caractérisé en ce que** l'unité de traitement de données (40) est en liaison avec un moyen de localisation (50) qui se trouve sur un moyen de transport au moyen duquel le contenant (10) est transporté.

26. Contenant selon l'une ou plusieurs des revendications 23 à 25, **caractérisé en ce que** le moyen de localisation (50) est un module GSM, de module GPS et/ou un émetteur radiogoniométrique.

27. Contenant selon la revendication 26, **caractérisé en ce que** les différents moyens de localisation (50) peuvent être mis en oeuvre en fonction de la précision exigée de la détermination de la position, au choix ou parallèlement.

28. Contenant selon l'une ou plusieurs des revendications 23 à 27, **caractérisé en ce que** le contenant (10) comporte un module de communication (80) en liaison avec l'unité de traitement de données (40).

29. Contenant selon la revendication 28, **caractérisé en ce que** le module de communication (30) est un module GSM.

30. Contenant selon l'une ou plusieurs des revendications 23 à 29, **caractérisé en ce que** l'unité de traitement de données (40) comporte des moyens pour comparer les informations d'état reçues du moyen de détection (30) à un état de consigne de l'état physique de la matière du contenant.

31. Contenant selon la revendication 30, **caractérisé en ce que** l'unité de traitement de données (40) comporte des moyens pour comparer les caractéristiques électriques mesurées de la couche conductrice (30) à une valeur de consigne des caractéristiques électriques de la couche.

32. Contenant selon l'une ou plusieurs des revendications 23 à 31, **caractérisé en ce que** le contenant (10) comporte un appareil de mesure d'atmosphère (70) permettant de détecter l'atmosphère dans l'espace intérieur du contenant (10), l'appareil de mesure d'atmosphère (70) étant en liaison avec l'unité de traitement de données (40).

33. Contenant selon la revendication 32, **caractérisé en ce que** l'appareil de mesure d'atmosphère (70) est un capteur de température et/ou d'humidité.

34. Contenant selon l'une ou plusieurs des revendications 23 à 33, **caractérisé en ce que** le contenant (10) comporte une enveloppe de protection (100).

35. Contenant selon l'une ou plusieurs des revendications 23 à 34, **caractérisé en ce que** l'unité de traitement de données (40) comporte des moyens pour répertorier au moins le nombre et/ou d'autres données des produits (20) introduits.

36. Contenant selon la revendication 35, **caractérisé en ce que** l'unité de traitement de données (40) comporte des moyens permettant de déterminer si, le nombre des opérations au cours desquelles un tag RFID (21) associé à un objet (20) et identifiable univoquement a été saisi est un nombre pair ou impair.
